# EUROPÄISCHE PATENTSCHRIFT

(11) **EP 0 233 487 B1**
(45) Veröffentlichungstag und Bekanntmachung des Hinweises auf die Patenterteilung: **21.04.1993**
(21) Anmeldenummer: 87100660.7
(22) Anmeldetag: 20.01.1987
(51) Int. Cl.: E04F 11/16, E04F 13/06

(54) **Profilleiste mit einem Trittflächenbelag sowie einer Stirnseitenverblendung zur Ummantelung renovierungsbedürftiger Treppenstufen**
Profiled border associated with a floor layer and a front face for covering stair steps to be repaired
Profilé associé à un revêtement de sol et un parement sur la face de devant pour enrober des marches d'escalier à rénover

(30) Priorität: 18.02.1986 DE 8604260 U
(43) Veröffentlichungstag der Anmeldung: 26.08.1987
(73) Patentinhaber: Gebr. Geissler GmbH, D-89312 Günzburg (DE)
(72) Erfinder: Geissler, Anna, D-8870 Günzburg Reisenburg (DE)
(74) Vertreter: Fay, Hermann, Dipl.-Phys. Dr.

(56) Entgegenhaltungen:
- EP-A- 0 013 184
- DE-A- 2 933 158
- DE-A- 2 952 515
- FR-A- 1 291 791

## Beschreibung

Die Erfindung betrifft eine Treppenstufenverkleidung mit einer Profilleiste, die einen Trittflächenbelag sowie eine Stirnseitenverblendung aufweist, mit einem im wesentlichen rechtwinkligen Winkelprofil, dessen einer Profilschenkel zur Anlage und Befestigung an der Trittfläche der Stufe und dessen zweiter Profilschenkel zur Anlage und Befestigung an der Stufenstirnseite eingerichtet ist, sowie mit einem längs der die beiden Profilschenkel miteinander verbindenden Profilkante verlaufenden und auf ihrer der Treppenstufe abgewandten Seite angeordneten Anschlußprofil.

Der Renovierung von beschädigten oder ausgetretenen Treppenstufen steht häufig die Schwierigkeit entgegen, daß die einzelnen Stufen nicht oder nur unter verhältnismäßig hohem Aufwand ausgewechselt werden können. Zur Vermeidung dieses Problems können die Stufen auch mit einem neuen Belag versehen werden, wobei insbesondere dann, wenn es sich bei dem Belag um einen Holzbelag etwa in der Form von Fertigparkett handelt, Befestigungsmittel z. B. in Form von Schrauben sichtbar bleiben, die nicht nur optisch störend wirken, sondern auch bei der Reinigung der Treppe hinderlich sein können.

Aus der DE-A-2 952 515 ist ein Besatzstück aus Dämmstoff bekannt geworden, das als Belag für Treppenstufen dient und von Dämmstofflagen für die waagerechte Trittfläche und die senkrechte Stoßfläche sowie von einer Winkelschiene gebildet ist. Die Dämmstofflagen bestehen bevorzugt aus Teppichmaterialzuschnitten. Die Winkelschiene ist an ihrer Außenecke mit einem Kantenteil von viertelkreissektorförmiger Gestalt versehen, das jeweils Anschlagflächen für die Dämmstofflagen bildet. Die Befestigung der Winkelschiene sowie der Dämmstofflagen an der Stufe erfolgt jeweils über Selbstklebestreifen.

Dieses vorbekannte Besatzstück bildet zwar auch eine Ummantelung von Treppenstufen, dient aber, wie die Materialauswahl zeigt, vorzugsweise zur Dämpfung von Laufgeräuschen, wodurch jedenfalls nicht der Eindruck erweckt werden kann, es handele sich um eine Holztreppe im Originalzustand. Die dort vorgeschlagene Verwendung von Teppichmaterialzuschnitten erlaubt im übrigen die einfach durchzuführende Befestigung durch Klebestreifen, die jedoch für eine Renovierung mit Holzteilen mangels ausreichender Haftfähigkeit ungeeignet sind.

In der FR-A-1 291 791 sind Profilleisten beschrieben, die dazu dienen, Wände mit Kunststoffolie oder dergl. zu beschichten, wobei die mit Klemmaufnahmen für die Beschichtung versehenen Profilleisten in den Innen- oder Außenecken oder auch an der Wandfläche selbst befestigt werden. Zur Renovierung von Treppenstufen sind derartige Profilleisten jedoch ungeeignet, zumal die Klemmaufnahmen Vorsprünge darstellen, die an Treppenstufen Stolperstellen bilden.

Der Erfindung liegt die Aufgabe zugrunde, eine Treppenstufenverkleidung mit einer Profilleiste zu schaffen, die eine problemlose Instandsetzung renovierungsbedürftiger Treppenstufen durch einfach durchzuführende Montagearbeiten erlaubt.

Diese Aufgabe wird nach der Erfindung dadurch gelöst, daß das Anschlußprofil an seinen beiden Längsrändern im wesentlichen in Richtung der beiden Profilschenkel vorstehende, den Trittflächenbelag und die Stirnseitenverblendung randseitig übergreifende Vorsprünge aufweist, wobei die Vorsprünge mit dem Trittflächenbelag und der Stirnseitenverblendung eine plane Oberfläche bilden, und der Profilschenkel an seinem freien Ende eine parallel zu dem Schenkel vorstehende Leiste trägt, die auf der dem Schenkel zugewandten Seite zu ihrem freien Ende hin sich verjüngend keilförmig abgeschrägt ist.

Der durch die Erfindung erreichte Vorteil besteht im wesentlichen darin, daß die vorgefertigte Profilleiste eine schnelle und einfache, dabei feste Montage des zur Ummantelung vorgesehenen Trittflächenbelags sowie der Stirnseitenverblendung ermöglicht. Da zunächst die Profilleiste mit dem Winkelprofil an der instand zu setzenden Treppenstufe befestigt wird und anschließend der Trittflächenbelag und die Stirnseitenverblendung unter die Vorsprünge der Profilleiste untergeschoben werden, wird eine auch bei Treppen im Originalzustand vorhandene plane Oberfläche erreicht. Zugleich werden die für die Befestigung der Profilleiste notwendigen Befestigungsmittel verdeckt. Durch die keilförmige Abschrägung wird einerseits das Einschieben der Stirnseitenverblendung unter den Vorsprung erleichtert, zum anderen ist die Stirnseite der Leiste dadurch von vorne nicht sichtbar.

In bevorzugter Ausführungsform der Erfindung ist das Anschlußprofil von einem rechtwinkligen Winkelprofil gebildet, dessen einer Schenkel mit seinem freien Ende an der Profilkante so angeschlossen ist, daß er mit dem zur Anlage an der Trittfläche der Stufe eingerichteten Profilschenkel fluchtet und daß der zweite Schenkel entgegengesetzt gerichtet zu dem zur Anlage an der Stufenstirnseite eingerichteten Profilschenkel verläuft, wobei der zweite Schenkel an seinem freien Ende eine quer angeordnete Trittleiste trägt, die zu beiden Seiten des Schenkels übersteht und die Vorsprünge bildet.

Der die Stirnseitenverblendung übergreifende Vorsprung kann dabei von einer schräg verlaufenden Hinterschneidung der Trittleiste gebildet sein, wobei die Trittleiste auf der zur Stirnseitenverblendung weisenden Seite an ihrer Außenkante verrundet ist. Diese Verrundung bildet die Kante der ummantelten Treppenstufe und erleichtert das Begehen der Treppe.

Um die Sicherheit der Treppe beim Begehen zu erhöhen, kann die Trittleiste in dem der Verrundung angrenzenden, zum Trittflächenbelag sich erstreckenden Bereich mit in Längsrichtung der Trittleiste verlaufenden Rillen versehen sein.

Im folgenden wird die Erfindung an einem in der Zeichnung dargestellten Ausführungsbeispiel näher erläutert; die einzige Figur zeigt die Profilleiste mit dem Trittflächenbelag und der Stirnseitenverblendung nach der Erfindung in einem Querschnitt.

In der Zeichnung ist die zur Ummantelung einer renovierungsbedürftigen, mit der Ziffer 5 bezeichneten Treppenstufe vorgesehene Profilleiste mit 1, der Trittflächenbelag mit 2 und die Stirnseitenverblendung mit 3 gekennzeichnet. Die Profilleiste 1 besteht im wesentlichen aus einem rechtwinkligen Winkelprofil, dessen einer, in der Zeichnung waagrecht verlaufender Profilschenkel 4 zur Anlage und Befestigung an der Trittfläche 5.1 der Stufe 5 und dessen zweiter, in der Zeichnung senkrecht verlaufender Profilschenkel 6 zur Anlage und Befestigung an der Stufenstirnseite 5.2 eingerichtet ist. Dazu sind die Profilschenkel 4, 6 mit mehreren in Längsrichtung der Profilleiste 1 hintereinander angeordneten Bohrungen 7 versehen, durch die die Profilleiste 1 an der zu renovierenden Treppenstufe 5 angeschraubt werden kann. Ferner weist die Profilleiste 1 ein längs der die beiden Profilschenkel 4, 6 miteinander verbindenden Profilkante 8 verlaufendes Anschlußprofil 9 auf, das auf der der Treppenstufe 5 abgewandten Seite des Winkelprofils 4, 6 angeordnet ist. Dieses Anschlußprofil 9 weist im wesentlichen in Richtung der beiden Profilschenkel 4, 6 vorstehende Vorsprünge 10, 11 auf, die den Trittflächenbelag 2 und die Stirnseitenverblendung 3 randseitig übergreifen.

Im einzelnen ist das Anschlußprofil 9 von einem rechtwinkligen Winkelprofil gebildet, dessen einer Schenkel 12 mit seinem freien Ende an der Profilkante 8 so angeschlossen ist, daß er mit dem zur Anlage an der Trittfläche 5.1 der Stufe 5 eingerichteten Profilschenkel 4 fluchtet. Dadurch bilden der Profilschenkel 4 und der Schenkel 12 eine gemeinsame ebene Anlagefläche für den Trittflächenbelag 2. Der zweite Schenkel 13 verläuft zu dem zur Anlage an der Stufenstirnseite 5.2 eingerichteten Profilschenkel in entgegengesetzter Richtung und trägt an seinem freien Ende eine quer angeordnete Trittleiste 14. Diese Trittleiste 14 steht zu beiden Seiten des Schenkels 13 über und bildet die Vorsprünge 10, 11. Der die Stirnseitenverblendung 3 übergreifende Vorsprung 11 ist dabei von einer schräg verlaufenden Hinterschneidung der Trittleiste 14 gebildet, so daß auch der den Vorsprung 11 untergreifende Rand der Stirnseitenverblendung 3 keilförmig ausgebildet ist. Der andere Vorsprung 10 bildet dagegen eine rechtwinklige Nut, so daß der Trittflächenbelag 2 an seinem unter den Vorsprung greifenden Rand mit einem Falz versehen ist. Im übrigen ist die Dicke des Trittflächenbelags 2 und der Stirnseitenverblendung 3 so zu bemessen, daß deren Oberfläche jeweils an die Trittleiste 14 bündig anschließt.

Die Trittleiste 14 ist auf der zur Stirnseitenverblendung weisenden Seite an ihrer Außenkante bei 15 verrundet ausgebildet.

Die Stirnseitenverblendung 3 kann beispielsweise in dem über die Treppenstufe 5 nach unten vorstehenden Bereich des senkrechten Profilschenkels 6 gegen diesen verschraubt sein. Besitzt die Treppenstufe 5 jedoch eine größere Höhe, so daß eine Verschraubung in diesem Bereich nicht mehr möglich ist, so kann der Profilschenkel 6, wie in der Zeichnung dargestellt, an seinem freien Ende eine parallel zu dem Schenkel 12 vorstehende Leiste 16 tragen. Damit ist eine Verschraubung der Stirnseitenverblendung 3 von der Leiste 16 aus möglich, wie durch die Bohrung 17 angedeutet. Zur Erleichterung der Montage der Stirnseitenverblendung 3 ist die Leiste 16 auf der dem Schenkel 12 zugewandten Seite zu ihrem freien Ende sich verjüngend keilförmig abgeschrägt. Dadurch ist zugleich die Stirnseite der Leiste 16 von vorne her nicht sichtbar.

Schließlich ist die Trittleiste 14 in dem der Verrundung 15 angrenzenden, zum Trittflächenbelag 2 sich erstreckenden Bereich mit in Längsrichtung der Trittleiste 14 verlaufenden Rillen 18 versehen, die die Gefahr des Abrutschens beim Begehen der Treppe vermindern.

## Patentansprüche

1. Treppenstufenverkleidung mit einer Profilleiste, die einen Trittflächenbelag sowie eine Stirnseitenverblendung aufweist, mit einem im wesentlichen rechtwinkligen Winkelprofil (4,6), dessen einer Profilschenkel (4) zur Anlage und Befestigung an der Trittfläche (5.1) der Stufe (5) und dessen zweiter Profilschenkel (6) zur Anlage und Befestigung an der Stufenstirnseite (5.2) eingerichtet ist, sowie mit einem längs der die beiden Profilschenkel (4,6) miteinander verbindenden Profilkante (8) verlaufenden und auf ihrer der Treppenstufe (5) abgewandten Seite angeordneten Anschlußprofil (9), dadurch gekennzeichnet, daß das Anschlußprofil (9) an seinen beiden Längsrändern im wesentlichen in Richtung der beiden Profilschenkel (4,6) vorstehende, den Trittflächenbelag (2) und die Stirnseitenverblendung (3) randseitig übergreifende Vorsprünge (10,11) aufweist, wobei die Vorsprünge (10,11) mit dem Trittflächenbelag (2) und der Stirnseitenverblendung (3) eine plane Oberfläche bilden und daß der Profilschenkel (6) an seinem freien Ende eine parallel zu dem Schenkel (12) vorstehende Leiste (16) Trägt, die auf der dem Schenkel (12) zugewandten Seite zu ihrem freien Ende hin sich verjüngend keilförmig abgeschrägt ist.

2. Treppenstufenverkleidung nach Anspruch 1, dadurch gekennzeichnet, daß das Anschlußprofil (9) von einem rechtwinkligen Winkelprofil gebildet ist, dessen einer Schenkel (12) mit seinem freien Ende an der Profilkante (8) so angeschlossen ist, daß er mit dem zur Anlage an der Trittfläche (5.1) der Stufe (5) eingerichteten Profilschenkel (4) fluchtet und daß der zweite Schenkel (13) entgegengesetzt gerichtet zu dem zur Anlage an der Stufenstirnseite (5.2) eingerichteten Profilschenkel (6) verläuft, wobei der zweite Schenkel (13) an seinem freien Ende eine quer angeordnete Trittleiste (14) trägt, die zu beiden Seiten des Schenkels (13) übersteht und die Vorsprünge (10, 11) bildet.

3. Treppenstufenverkleidung nach Anspruch 2, dadurch gekennzeichnet, daß der die Stirnseitenverblendung (3) übergreifende Vorsprung (11) von einer schräg verlaufenden Hinterschneidung der Trittleiste (14) gebildet ist, wobei die Trittleiste (14) auf der zur Stirnseitenverblendung (3) weisenden Seite an ihrer Außenkante (15) verrundet ist.

4. Treppenstufenverkleidung nach den Ansprüchen 3 oder 4, dadurch gekennzeichnet, daß die Trittleiste (14) in dem der Verrundung (15) angrenzenden, zum Trittflächenbelag (2) sich erstreckenden Bereich mit in Längsrichtung der Trittleiste (14) verlaufenden Rillen (18) versehen ist.

## Claims

1. A staircase step cladding having a profile bar which has a tread surface covering and a front end facing, with a substantially right-angled angular profile member (4, 6) of which one leg (4) is designed for bearing against and fling to the tread surface (5.1) of the step (5) and the second leg (6) is designed for bearing against and fixing to the front end (5.2) of the step, and a connecting profile portion (9) which extends along the profile edge (8) which connects the two legs (4, 6) together and is arranged on the side of the profile edge (8) remote from the step (5), characterised in that the connecting profile portion is provided at its two longitudinal edges with projections (10, 11) which project substantially in the direction of the two legs (4, 6) of the angular profile member and which engage over the tread surface covering (2) and the front end facing (3) at the edges, wherein the projections (10, 11) form a flat surface with the tread surface covering (2) and the front end facing (3), and that at its free end the leg (6) carries a strip (16) which projects parallel to the leg (12) and which on the side towards the leg (12) is bevelled to decrease in size in a tapering configuration towards its free end.

2. A staircase step cladding according to claim 1 characterised in that the connecting profile portion (9) is formed by a right-angled angular profile portion of which a leg (12) is so connected by its free end to the profile edge (8) that it aligns with the leg (4) which is designed to bear against the tread surface (5.1) of the step (5), and that the second leg (13) extends in the opposite direction to the leg (6) which is designed to bear against the front end (5.2) of the step, wherein at its free end the second leg (13) carries a transversely arranged tread strip (14) which projects at both sides of the leg (13) and forms the projections (10, 11).

3. A staircase step cladding according to claim 2 characterised in that the projection (11) which engages over the front end facing (3) is formed by an inclinedly extending undercut configuration on the tread strip (14), wherein the tread strip (14) is rounded at its outer edge (15) on the side which faces towards the front end facing (3).

4. A staircase step cladding according to claim 3 or claim 4 characterised in that the tread strip (14) is provided with grooves (18) extending in the longitudinal direction of the tread strip (14) in the region which adjoins the rounded configuration (15) and which extends towards the tread surface covering (2).

## Revendications

1. Habillage de marche d'escalier comportant une barrette profilée, qui possède un revêtement de giron ainsi qu'un parement de contremarche, et une cornière sensiblement rectangulaire (4,6), dont une aile (4) est destinée à s'appliquer et à se fixer sur le giron (5.1) de la marche (5) et dont la seconde aile (6) est destinée à s'appliquer et à se fixer sur la contremarche (5.2), ainsi qu'un profilé de raccordement (9) qui s'étend le long d'une arête profilée (8), qui raccorde entre elles les deux ailes (4,6) de la cornière, et est disposé sur le côté de l'arête (8), tourné à l'opposé de la marche d'escalier (5), caractérisé en ce que le profil de raccordement (9) comporte, sur ses deux bords longitudinaux, des parties saillantes (10,11), qui font saillie essentiellement dans la direction des deux ailes (4,6) de la cornière et s'engagent au-dessus du revêtement (2) du giron et le parement (3) de la contremarche, les parties saillantes (10,11) formant avec le revêtement (2) du giron et le parement (3) de la contremarche, une surface plane, et que l'aile (6) de la cornière porte, à son extrémité libre, une barrette (16) qui fait saillie parallèlement à l'aile (12) et, sur le côté opposé à l'aile (12), est biseautée avec une forme en coin qui se rétrécit en direction de son extrémité libre.

2. Habillage de marche d'escalier selon la revendication 1, caractérisé en ce que le profilé de raccordement (9) est formé par une cornière rectangulaire, dont une aile (12) est raccordée, par son extrémité libre, à l'arête profilée (8), de telle sorte qu'elle est alignée avec l'aile (4) de la cornière, qui est destinée à s'appliquer contre le giron (5.1) de la marche (5), et que la seconde aile (13) est dirigée en sens opposé de l'aile (6) de la cornière, qui est destinée à s'appliquer contre la contremarche (5.2), la seconde aile (13) portant, à son extrémité libre, une barrette de marche (14) disposée transversalement et qui fait saillie des deux côtés de l'aile (13) et forme les parties saillantes (10,11).

3. Habillage de marche d'escalier selon la revendication 2, caractérisé en ce que la partie saillante (11), qui s'engage par-dessus le parement (3) de la contremarche, est formée par la partie oblique en dépouille de la barrette de marche (14), cette dernière étant arrondie, au niveau de son bord extérieur (15), sur le côté tourné vers le parement (3) de la contremarche.

4. Habillage de marche d'escalier selon les revendications 3 ou 4, caractérisé en ce que la barrette de marche (14) comporte des nervures (18) qui s'étendent dans la direction longitudinale de la barrette de marche (14), dans la zone qui jouxte l'arrondi (15) et s'étend jusqu'au revêtement (2) du giron.
